# EUROPÄISCHE PATENTSCHRIFT

(11) **EP 2 550 439 B1**
(45) Veröffentlichungstag und Bekanntmachung des Hinweises auf die Patenterteilung: **14.05.2014**
(21) Anmeldenummer: 11718894.6
(22) Anmeldetag: 28.02.2011
(51) Int. Cl.: F02D 17/02, F02D 25/04, F02B 73/00

(54) **BRENNKRAFTMASCHINE**
INTERNAL COMBUSTION ENGINE
MOTEUR A COMBUSTION INTERNE

(30) Priorität: 22.03.2010 DE 102010012279
(43) Veröffentlichungstag der Anmeldung: 30.01.2013
(73) Patentinhaber: Schaeffler Technologies GmbH & Co. KG, 91074 Herzogenaurach (DE)
(72) Erfinder: FRIEDMANN, Oswald, 77839 Lichtenau (DE)
(86) Internationale Anmeldenummer: PCT/DE2011/000194
(87) Internationale Veröffentlichungsnummer: WO 2011/116737

(56) Entgegenhaltungen:
- EP-A1- 0 793 001
- EP-A1- 2 067 961
- DE-A1- 3 017 092
- DE-A1- 3 145 381
- US-A- 4 555 003

## Beschreibung

Die Erfindung betrifft eine Brennkraftmaschine bestehend aus mehreren Teileinheiten mit jeweils einem Kurbelwellenteil, an dem jeweils zumindest ein Kolben mittels eines Pleuels auf einer Kröpfung des Kurbelwellenteils aufgenommen ist, wobei zumindest eine erste Teileinheit während des Betriebs der Brennkraftmaschine permanent betrieben und zumindest eine weitere Teileinheit abschaltbar ist.

Brennkraftmaschinen setzen chemisch durch Verbrennung von im Treibstoff gespeicherte Energie in kinetische Energie um, indem in einer Hubkolben-Brennkraftmaschine an einer Kurbelwelle mittels Pleueln aufgenommene Kolben nach dem Zwei- oder Viertaktprinzip unter Verdrehung der Kurbelwelle in den Zylindern auf- und abbewegt werden. Insbesondere in Kraftfahrzeugen müssen Brennkraftmaschinen einen breiten Leistungsbereich aufweisen, um die Leistungsanforderungen verschiedener Betriebsarten wie Fahrten in der Stadt, Überland- und Autobahnfahrten abdecken zu können. Dabei sind die meisten Brennkraftmaschinen für eine durchschnittliche Leistungsanforderung überdimensioniert und werden daher bei einem verschlechterten Wirkungsrad betrieben, der einen erhöhten Treibstoffbedarf zur Folge hat. Um den Wirkungsgrad im Teillastbereich zu verbessern, wird vorgeschlagen, einzelne Zylinder der Brennkraftmaschine abzuschalten, das heißt, nicht zu befeuern, indem keine Treibstoffzuführung in diese Zylinder erfolgt und die Ventile zur Steuerung des Gaswechsels geöffnet werden. In derartigen Ausführungsformen müssen die Pleuel und Kolben der abgeschalteten Zylinder unter entsprechendem Energieaufwand weiterbetrieben werden, so dass der Wirkungsgrad derartiger Brennkraftmaschinen noch verbessert werden kann.

Zur weiteren Erhöhung des Wirkungsgrads ist aus der DE 31 45 381 A1 sowie aus der US-4555003 A1 eine Hubkolben-Brennkraftmaschine bekannt, die in zwei Teileinheiten unterteilt ist, die jeweils einen Teil der Arbeitszylinder der Brennkraftmaschine enthalten, deren Pleuel und Kolben mit einem Kurbelwellenteil verbunden sind. Die Kurbelwellenteile der beiden Teileinheiten sind mittels einer Kupplung miteinander koppelbar, so dass unter Volllast und geschlossener Kupplung beide Teileinheiten kombiniert werden und im Teillastbereich eine Teileinheit durch Öffnen der Kupplung abgekoppelt wird. Die Abkoppelung erfolgt mittels einer Axialverlagerung der abkoppelbaren Teileinheit, wobei deren Kurbelwellenteil sowie die Pleuel auf den Kurbelwellenkröpfungen in axialen Loslagern gelagert werden müssen. Dabei muss für eine exakte Positionierung der Kurbelwelle gegenüber dem Gehäuse der Brennkraftmaschine und der Pleuel auf dieser gegenüber den in dem Gehäuse laufenden Kolben gesorgt werden. Die Zu- und Abschaltung der beiden Teileinheiten der Brennkraftmaschine wird mittels einer Vorrichtung zur Axialverschiebung erzielt, die unter Volllast mit zusätzlicher Energie betrieben werden muss, die wiederum den Wirkungsgrad der Brennkraftmaschine verschlechtert.

Aufgabe der Erfindung ist die Verbesserung des Wirkungsgrads von Brennkraftmaschinen, insbesondere mit mehreren voneinander trennbaren Teileinheiten.

Die Aufgabe wird durch eine Brennkraftmaschine bestehend aus mehreren Teileinheiten mit jeweils einem Kurbelwellenteil, an dem jeweils zumindest ein Kolben mittels eines Pleuels auf einer Kröpfung des Kurbelwellenteils aufgenommen ist, gelöst, wobei zumindest eine erste Teileinheit während des Betriebs der Brennkraftmaschine permanent betrieben und zumindest eine weitere Teileinheit abschaltbar ist, die Kurbelwellenteile der zumindest einen ersten Teileinheit und einer benachbarten, abschaltbaren zweiten Teileinheit mit einander drehschlüssig verbunden und bezüglich ihrer Drehachsen derart gegeneinander verlagerbar sind, dass eine von dem Kurbelwellenteil der ersten Teileinheit in das Kurbelwellenteil der zweiten Teileinheit eingetragene Drehbewegung im Wesentlichen aufgehoben wird.

Erfindungsgemäß bleibt die drehschlüssige Verbindung zwischen zwei benachbarten Teileinheiten während der Trennung der beiden Teileinheiten durch Parallelverschiebung deren Kurbellwellenteile gegeneinander erhalten. Durch die Parallelverschiebung werden die Hübe der Kolben, die durch die Kröpfungen der Kurbelwellenteile vorgegeben sind, der beiden Teileinheiten gegeneinander so relativiert, so dass die Hübe der Kolben der abzuschaltenden Teileinheit mit zunehmendem Abstand der Drehachsen der Kurbelwellenteile voneinander abnehmen und bei einem vorgegebenen Abstand eines Kurbelwellenteils von dem anderen, der im Wesentlichen einem Abstand der Drehachsen der Kröpfungen der Kurbelwellenteile von deren Drehachsen entspricht, zu Null wird. Dabei können die axial feste Lagerung der beiden Kurbelwellenteile in ihren gehäusefesten Aufnahmen erhalten bleiben und die Pleuel an den Kröpfungen axial fest gelagert bleiben. Die Teileinheiten können Teil einer Brennkraftmaschine in reihen- oder V-förmigen Anordnung der Zylinder sein. Bei einer Anordnung der Zylinder in V-Form können zwei Pleuel auf einer Kröpfung der Kurbelwellenteile vorgesehen sein. Die Brennkraftmaschine kann nach dem Diesel- oder Otto-Prinzip ausgebildet sein und über mittels Nockenwellen oder einzeln gesteuerte Ventile zum Gasaustausch verfügen.

Nach dem erfinderischen Gedanken können dabei mehrere, bevorzugt zwei vollständig ausgebildete Teileinheiten mit separaten Gehäusen, Zylinder- und Ventilanordnungen parallel gegeneinander verlagert werden, wobei gleichzeitig die Drehachsen deren Kurbelwellenteile gegeneinander parallel verschoben werden und bei koaxialer Anordnung der Kurbelwellenteile beide Teileinheiten zu einer einzigen Brennkraftmaschine verbunden werden, wobei alle Zylinder mit konstanten Kolbenhüben gemeinsam arbeiten. Nach einem bevorzugten Ausführungsbeispiel ist ein einziges Gehäuse der Brennkraftmaschine vorgesehen, in dem eine oder mehrere Teileinheiten mit Kolben, Pleueln und Kurbelwellenteilen fest aufgenommen und eine oder mehrere Teileinheiten auf einem gegenüber dem Gehäuse begrenzt verlagerbar angeordneten Schlitten untergebracht sind. Hierbei kann lediglich das entsprechende Kurbelwellenteil mit den Pleueln und Kolben einer Teileinheit auf dem Schlitten axial fest gelagert sein, wobei dieser wiederum axial fest und im Wesentlichen senkrecht zur Drehachse des Kurbelwellenteils der permanent angetriebenen Teileinheit parallel verlagerbar geführt ist.

Die parallele Verlagerung einer der beiden Teileinheiten gegenüber der anderen, vorzugsweise der abschaltbaren Teileinheit gegenüber der permanent betriebenen Teileinheit erfolgt mittels eines Aktors, beispielsweise eines hydrodynamischen, hydrostatischen, elektrischen oder aus diesen kombinierten Aktors. Hierbei hat sich gezeigt, dass bei einer Verlagerung einer Teileinheit unter Ausnutzung der Dynamik der Trägheits- und Massenverhältnisse der beiden Teileinheiten, indem beispielsweise die Verlagerung innerhalb einer halben Kurbelwellumdrehung des Kurbelwellenteils der permanent betriebenen Teileinheit durchgeführt wird, die Aktorkräfte verringert werden, so dass diese entsprechend klein dimensioniert werden, beispielsweise bei entsprechender Auslegung sogar zu Null werden können, so dass der Aktor lediglich zur Einleitung und Kontrolle der Verlagerung vorgesehen werden muss. Insbesondere können bei entsprechender Auslegung der Verbindung zur Ausbildung des Drehschlusses zwischen den Kurbelwellenteilen der permanent betriebenen und der abkoppelbaren Teileinheit unter Ausnutzung der Corioliskraft die Aktorkräfte des Aktors bei gleichzeitig verringertem Energiebedarf aus dem Kurbelwellenteil der permanent angetriebenen Teileinheit verringert werden, so dass Zuschaltungen einer abgekoppelten Teileinheit in besonders vorteilhafter Weise komfortabel durchgeführt werden können.

Zur Ausbildung des Drehschlusses zwischen Kurbelwellenteilen einer ersten, permanent betriebenen und einer zweiten, abkoppelbaren zweiten Teileinheit kann ein abhängig von der Verlagerung der Kurbelwellenteile verlängerbarer Exzenterarm vorgesehen werden. Hierbei wird der Exzenterarm an einem der Kurbelwellenteile fest und an dem anderen verdrehbar, beispielsweise mittels eines Lagerzapfens befestigt. Ein derartiger Lagerzapfen kann in dem zugehörigen Kurbelwellenteil gleit- oder wälzgelagert aufgenommen sein. Der während der Verlagerung wie Parallelverschiebung der beiden Kurbelwellenteile auszugleichende Längenunterschied wird nach dem erfinderischen Gedanken mittels einer Linearführung im Exzenterarm ausgeglichen. Diese kann eine wälz- oder gleitgelagerte Linearführung sein, die in Umfangsrichtung Kraft übertragen kann und in axiale Richtung zumindest verliergesichert ausgebildet ist. Hierzu hat sich im Falle einer Gleitlagerung eine sogenannte Schwalbenschwanzführung als vorteilhaft erwiesen.

Dabei ist der Exzenterarm an einem der Kurbelwellenteile auf deren Drehachse und an dem anderen Kurbelwellenteil im Wesentlichen um einen einem Abstand zwischen der Drehachse des Kurbelwellenteils und einer Drehachse der Kurbelwellenkröpfung entsprechenden Abstand zu der Drehachse des Kurbelwellenteils versetzt und an einem der Kurbelwellenteile fest und am anderen Kurbelwellenteil verdrehbar angeordnet. Nach dem erfinderischen Gedanken weist ein vorteilhaftes Ausführungsbeispiel einer Brennkraftmaschine eine permanent betriebene Teileinheit auf, die einen gegenüber einem Gehäuse fest gelagerten Kurbelwellenteil besitzt, wobei der Kurbelwellenteil der abschaltbaren Teileinheit parallel zu der Drehachse des Kurbelwellenteils der permanent betriebenen Teileinheit (parallel) verlagerbar ist, der nicht verlagerbare Kurbelwellenteil den Exzenterarm aufnimmt und der verlagerbare Kurbelwellenteil mittels eines an dem Exzenterarm vorgesehenen, zur Drehachse des verlagerbaren Kurbelwellenteils radial um einen versetzten und abhängig von einer Verlagerung des verlagerbaren Kurbelwellenteils abhängig radial gegenüber der Drehachse des nicht verlagerbaren Kurbelwellenteils verlagerbaren Lagerzapfens mit dem nicht verlagerbaren Kurbelwellenteil drehschlüssig verbunden ist.

Zur Ausnutzung der Corioliskraft beim Ankoppeln der abgekoppelten Teileinheit weist der Exzenterarm bei abgeschalteter Teileinheit einen Schwerpunkt außerhalb der Drehachse deren Kurbelwellenteils auf. Während einer Rückverlagerung des Kurbelwellenteils in die koaxiale Position mit dem Kurbelwellenteil der permanent angetriebenen Teileinheit, erfährt hierbei der radial außen liegende Masseteil des Exzenterarms infolge der einsetzenden Drehbewegung des Kurbelwellenteils des ankoppelnden Kurbelwellenteils eine Drehbeschleunigung im Sinne einer Pirouette, so dass dieses aus dem sich verringernden Radius des Masseteils gebildete Moment der Parallelverschiebung zunutze kommt und die Verlagerungskraft wie Aktorkraft verringert wird.

Im Weiteren kann nach dem erfinderischen Gedanken eine axiale Verspannung der Kurbelwellenteile einer permanent angetriebenen und einer zugeschalteten Teileinheit vorgesehen sein, so dass diese axial spielfrei gegeneinander verspannt sind. Die Verspannung kann beispielsweise erfolgen, indem auf den Exzenterarm bei koaxialer Anordnung der Kurbelwellenteile ausgehend von einer auf ein Kurbelwellenteil übertragenen und einen hydraulischen Kolben verlagernden Druckkraft axialer Druck ausgeübt wird. In ähnlicher Weise können die Teileinheiten bei angekoppelter Teileinheit gegeneinander axial spielfrei verspannt werden. Beispielsweise kann der zumindest einen Kurbelwellenteil der abkoppelbaren Teileinheit aufnehmende Schlitten gegenüber einem eine permanent betriebene Teileinheit aufnehmenden Gehäuse axial spielfrei verspannt werden.

Für ein vorteilhaft ausgeführtes Ausführungsbeispiel ergibt sich ein Betrieb nach folgendem Verfahren: Bei koaxial zueinander angeordneten Kurbelwellenteilen sind alle Pleuel in Linie um eine Drehachse der Kurbelwelle der Brennkraftmaschine angeordnet. Die einheitlichen Kröpfungen der Kurbelwellenteile geben den zweifachen Kolbenhub dieser vor. Die Kurbelwellenteile sind mittels des Exzenterarms miteinander verbunden, die Schwalbenschwanzführung ist auf minimalen Ausgleichweg zusammengeschoben, der Lagerbolzen überträgt die über die Pleuel von den Kolben in den Kurbelwellenteil der zugeschalteten Teileinheit eingetragenen Gaskräfte auf das den Kurbelwellenteil der permanent betriebenen Teileinheit. Soll die abschaltbare Teileinheit abgekoppelt werden, wird bevorzugt innerhalb einer halben Kurbelwellenumdrehung der Kurbelwellenteil der abschaltbaren Teileinheit samt Lagerung mittels des Aktors in eine zur Drehachse des Kurbelwellenteils der permanent betriebenen Teileinheit beabstandeten Position verlagert, die im Wesentlichen einem Abstand der Drehachse einer Kröpfung zur Drehachse eines Kurbelwellenteils entspricht. Hierbei wird der Exzenterarm an seiner Linearführung wie Schwalbenschwanzverbindung entsprechend verlängert. Durch die kinematischen Verhältnisse des Exzenterhebels resultiert an der eingestellten Position der abgeschalteten Teileinheit trotz einer Drehmitnahme des Exzenterhebels durch den Kurbelwellenteil der permanent betriebenen Teileinheit keine Verdrehung des Kurbelwellenteils. Vielmehr dreht sich lediglich der auf der Drehachse des permanent betriebenen Kurbelteils angeordnete Lagerbolzen in der Bolzenaufnahme des abgeschalteten Kurbelwellenteils und überträgt damit kein Drehmoment auf den abgeschalteten Kurbelwellenteil. Soll die abgeschaltete Teileinheit wieder angekoppelt werden, verlagert der Aktor unterstützt durch den Pirouetteneffekt der auf das Masseteil des Exzenterarms wirkenden Corioliskraft das Kurbelwellenteil mit seiner Drehachse in Richtung der Drehachse des permanent betriebenen Kurbelwellenteils entfernt sich der Lagerzapfen aus der Drehachse des permanent betriebenen Kurbelwellenteils, wodurch ein Drehhebel zwischen Lochzapfen und permanent angetriebenem Kurbelwellenteil ausgebildet und damit der Kurbelwellenteil der abkoppelbaren Teileinheit wieder angetrieben wird. Anschließend können zum Ausgleich von Axialspiel zwischen der Drehschlussverbindung zwischen den Kurbelwellenteilen und/oder den die Lagerung der Kurbelwellenteile übernehmenden Bauteilen Vorspannmaßnahmen eingeleitet werden.

Die Erfindung wird anhand des in den Figuren 1 bis 7 dargestellten Ausführungsbeispiels näher erläutert. Dabei zeigen:
- Figur 1: eine Schrägansicht einer Brennkraftmaschine mit zwei koppelbaren Teileinheiten unter Weglassung des Zylindergehäuses im gekoppelten Zustand der beiden Teileinheiten,
- Figur 2: eine Schrägansicht der Brennkraftmaschine der Figur 1 im abgekoppelten Zustand der abkoppelbaren Teileinheit,
- Figur 3: die Brennkraftmaschine der Figuren 1 und 2 im Schnitt und im gekoppelten Zustand der Teileinheiten,
- Figur 4: die Brennkraftmaschine der Figuren 1 bis 3 im Teilschnitt bei abgekoppelter Teileinheit,
- Figur 5: die Brennkraftmaschine der Figuren 1 bis 4 im Schnitt quer zur Laufrichtung der Kolben,
- Figur 6: eine Schrägansicht der voneinander getrennten Teileinheiten im gekoppelten Zustand der Teileinheiten
und
- Figur 7: eine Schrägansicht der voneinander getrennten Teileinheiten im abgekoppelten Zustand der abkoppelbaren Teileinheit.

Figur 1 zeigt die Brennkraftmaschine 1 in schematischer Schrägansicht mit den Teileinheiten 2, 3 mit jeweils zwei in Reihe angeordneten, mittels der Pleuel 4, 4a auf den Kurbelwellenteilen 5, 6 angeordneten Kolben 7, 7a. Die Kolben 7, 7a sind in einem nicht dargestellten Zylindergehäuse entlang eines durch die Kröpfungen 8 der Kurbelwellenteile 5, 6 vorgegebenen Kolbenhubs geführt und bilden mit diesem und einem ebenfalls nicht dargestellten Zylinderkopf mit Ventilen zur Steuerung des Gasaustausches und gegebenenfalls Zündeinrichtungen die Hubräume der Brennkraftmaschine 1.

Die beiden Teileinheiten 2, 3 sind mittels der beiden Gehäuseteile 9, 10, die auch zu einem gemeinsamen Gehäuse 11 zusammengefasst sein können, miteinander verbindbar. Die Teileinheit 2 ist als permanent betriebene Teileinheit der Brennkraftmaschine vorgesehen, die während des Betriebs der Brennkraftmaschine 1 immer betrieben wird, während die Teileinheit 3 abschaltbar ausgeführt ist. Hierzu ist der Kurbelwellenteil 5 der Teileinheit 2 fest in dem Gehäuseteil 9 gelagert und damit fest um dessen Drehachse 12 verdrehbar in dem gemeinsamen Gehäuse 11 aufgenommen. Der Kurbelwellenteil 6 der Teileinheit 3 mit der Drehachse 12 ist auf dem Schlitten 14 axial fest gelagert, der gegenüber dem Gehäuseteil 10 und damit gegenüber dem Gehäuse 11 parallel zur Drehachse 12 verschiebbar ist. Die Verlagerung des Schlittens erfolgt mittels des lediglich schematisch angedeuteten Aktors 15, der den Schlitten 14 hydraulisch, elektrisch oder in ähnlicher Weise verlagert und hierzu von einem Steuergerät, beispielsweise dem Motorsteuergerät gesteuert wird. Der Schlitten 14 ist dabei um den Abstand 18 verlagerbar, der im Wesentlichen dem Abstand 19 zwischen der Drehachse 13 und der Drehachse 20 der Kröpfung 8 entspricht, um den die Pleuel 4 um die Kröpfung 8 verdrehbar sind.

Zwischen den Kurbelwellenteilen 5, 6 ist die Drehschlussverbindung 16 wirksam, die aus dem Exzenterarm 17 mit einem Längenausgleich gebildet ist, der in dem hier gezeigten Zustand der koaxialen Anordnung der Drehachsen 12, 13 der Kurbelwellenteile 5, 6 eine Drehkoppelung der beiden Kurbelwellenteile bewirkt, so dass der infolge der Verbrennung von Treibstoff in den Hubräumen und der folgenden Beschleunigung der Kolben 7a in den Kurbelwellenteil 5 eingetragene Drehmoment vollständig auf den Kurbelwellenteil 5 übertragen wird.

Figur 2 zeigt die Brennkraftmaschine 1 der Figur 1 im abgekoppelten Zustand der Teileinheit 3 von der Teileinheit 2. Hierzu ist der Schlitten 14 bis zum Anschlag 21 des Gehäuseteils 10 verfahren, so dass entsprechend die beiden Drehachsen 12, 13 der Kurbelwellenteile 5, 6 um den Abstand 19 (Figur 1) verlagert sind und die Drehachse 12 im Wesentlichen koaxial zu der Drehachse 22, die im Wesentlichen den Abstand 19 (Figur 1) zur Drehachse 13 aufweist, angeordnet ist. Dementsprechend ist die Drehschlussverbindung 16 so verlagert, dass sie kein Moment überträgt. Infolgedessen erfolgt nach Abschaltung und ausbleibender Befüllung der Zylinder mit den Kolben 7a keine Bewegung der Pleuel 4a und der Kolben 7a der Teileinheit 3, eine Pumpbewegung durch Mitschleppen durch den Kurbelwellenteil 5 entfällt.

Figur 3 zeigt einen Schnitt durch die Brennkraftmaschine 1 mit den Teileinheiten 2, 3 bei zugekoppelter Teileinheit 3 und damit koaxial angeordneten Drehachsen 12, 13. Die Kurbelwellenteile 5, 6 sind jeweils axial fest in dem Gehäuseteil 9 (Figur 1) beziehungsweise in dem Schlitten 14 (Figur 1) gelagert. Die Pleuel 4, 4a mit den Kolben 7, 7a sind axial fest in den Kröpfungen 8 der Kurbelwellenteile 5, 6 mit demselben Abstand 19 zwischen den Drehachsen 12 beziehungsweise 13 und den Drehachsen 20, 22 der Kröpfungen 8 gelagert.

Die Drehschlussverbindung 16 ist aus dem in seiner Länge variablen Exzenterarm 17 mit dem Hubzapfen 23 gebildet. Der Hubzapfen 23 ist in der im Abstand 19 zur Drehachse 13 angeordneten Lagerbuchse 25 verdrehbar aufgenommen und bei zugeschalteter Teileinheit 3 mit seiner Drehachse 24 koaxial zur Drehachse 22 des Pleuels 4a in der Lagerbuchse 25 des Kurbelwellenteils 6 positioniert. Der Exzenterarm 17 ist drehfest und koaxial mit dem Kurbelwellenteil 5 der Teileinheit 2 verbunden, so dass durch die radial um den Abstand 19 versetzte Anordnung zwischen Drehachse 12 des Kurbelwellenteils 5 und dem in dem Kurbelwellenteil 6 gelagerten Hubzapfen 23 des Exzenterarms 17 Drehmoment über die Drehschlussverbindung 16 übertragen werden kann und die beiden Kurbelwellenteile koaxial miteinander drehschlüssig verbunden sind.

Zur Verhinderung von Axialspiel in dem Exzenterarm 17 gegenüber der Lagerbuchse 25 kann dieser axial verspannt werden. Hierzu ist in dem gezeigten Ausführungsbeispiel der in der Kammer 26 verlagerbare Kolben 27 vorgesehen, wobei die Kammer 26 beispielsweise mittels einer Drehdurchführung mit Druckmedium beaufschlagt wird und den Kolben 27 gegen den Exzenterarm 17 verspannt. Auf diese Weise kann zugleich der Axialausgleich des Exzenterarms blockiert werden.

Figur 4 zeigt den oberen um die Drehachse 13 der Teileinheit 3 angeordneten Teil der Brennkraftmaschine 1 bei von der Teileinheit 2 abgekoppelter Teileinheit 3 im Teilschnitt. Die Teileinheit 3 ist mit ihrer Drehachse 13 so gegenüber der Drehachse 12 des Kurbelwellenteils 5 verlagert, dass die mit der Drehachse 20 der Kröpfung 8 zusammenfallende Drehachse 24 des Hubzapfens 23 und der Lagerbuchse 25 für diesen zusammenfallen. Durch die koaxiale Anordnung von Kurbelwellenteil 5 und Hubzapfen 23 kann mittels der Drehschlussverbindung 16 kein Drehmoment übertragen werden, der Hubzapfen 23 dreht sich bei drehendem Kurbelwellenteil 5 lediglich in der Lagerbuchse 25, die nicht dargestellten Kolben der Teileinheit 3 sind daher abgeschaltet.

Die hierzu nötige Längenänderung des Exzenterarms 17 geht aus Figur 5 hervor, die die Brennkraftmaschine 1 mit den Teileinheiten 2, 3 im Schnitt von unten zeigt. Die Drehschlussverbindung 16 mit dem Exzenterarm 17 verfügt über einen Längenausgleich, die als Linearführung 28 in Form einer Schwalbenschwanzverbindung 29 ausgebildet ist. Hierzu sind in dem Kurbelwellenteil 5 und in dem Exzenterarm 17 zueinander komplementäre Profilierungen mit Hinterschnitten vorgesehen, die aufeinander gleiten und eine drehschlüssige Verbindung bei radialer Verlagerbarkeit ermöglichen. Auf diese Weise ist unter Beibehaltung eines Drehschlusses eine Parallelverlagerung der beiden Kurbelwellenteile 5, 6 möglich, wobei die Drehschlussverbindung 16 abhängig vom Abstand der Verlagerung ausgehend von der koaxialen Anordnung der Kurbelwellenteile 5, 6 bis zu deren maximalen Abstand ein abnehmendes, auf den Wert Null absinkendes Drehmoment überträgt.

Figur 6 zeigt die Brennkraftmaschine 1 mit voneinander der Übersicht halber getrennten Teileinheiten 2, 3 und der Positionierung der Drehschlussverbindung 16 im gekoppelten Zustand der beiden Teileinheiten 2, 3. Die koaxiale Anordnung der Drehachsen 12, 13 der Kurbelwellenteile 5, 6 zwingt den Exzenterarm 17 auf eine radial beabstandete Position des Hubzapfens 23 gegenüber den Drehachsen 12, 13, so dass sich das drehfest und koaxial mit dem Kurbelwellenteil 6 verbundene Laschenteil 30, das die radial zur Drehachse 13 beabstandete, zur Aufnahme des Hubzapfens 23 vorgesehene Lagerbuchse 25 entsprechend ausrichtet. Lagerbuchse 25 und Hubzapfen 23 bilden hierbei einen Drehhebel gegenüber den Drehachsen 12, 13 und übertragen damit Drehmoment zwischen den beiden Kurbelwellenteilen.

Wie aus der Figur 6 weiterhin hervorgeht, weist der Exzenterarm 17 radial dem Hubzapfen 23 gegenüberliegend ein Masseteil 31 auf, um im gekoppelten Zustand der Teileinheiten ein gleichmäßiges Trägheitsmoment zu erzielen.

Figur 7 zeigt im Gegensatz zu der Darstellung der Brennkraftmaschine 1 in der Figur 6 die Brennkraftmaschine 1 mit voneinander abgekoppelten Teileinheiten 2, 3. Durch die Parallelverlagerung der Drehachsen 12, 13 der Kurbelwellenteile 5, 6 wird der Exzenterarm 17 nach radial außen verlagert und der Hubzapfen 23 wird an die Drehachse 12 des Kurbelwellenteils 5 verlagert.

Bei einer Rückverlagerung der Teileinheit 3 wandert der Exzenterarm 17 entlang der Linearführung 28 wieder nach radial innen. Dabei beschreibt das Masseteil 31 bei rotierendem Kurbelwellenteil 5 eine Pirouettenbewegung nach radial innen, so dass infolge der dabei wirkenden Corioliskraft eine Beschleunigung auf den Schlitten 14 wirksam ist, die diesen in seiner Bewegung in die koaxiale Ausrichtung der Drehachsen 12, 13 der Kurbelwellenteile 5, 6 unterstützt. Auf diese Weise kann der Aktor 15 (Figur 1) bezüglich seiner Leistung schwächer ausgelegt und bezüglich der Geschwindigkeit der durchzuführenden Verlagerung des Schlittens 14 optimiert werden, so dass die An- und Abkoppelung der Teileinheit 3 von der Teileinheit 2 innerhalb einer halben Kurbelwellenumdrehung des Kurbelwellenteils 5 erfolgen kann. Durch die dynamischen Verhältnisse der Drehzahlen der Kurbelwellenteile 5, 6 wird die radiale Verlagerung wie Parallelverschiebung des Schlittens 14 unterstützt

### Bezugszeichenliste

- 1: Brennkraftmaschine
- 2: Teileinheit
- 3: Teileinheit
- 4: Pleuel
- 4a: Pleuel
- 5: Kurbelwellenteil
- 6: Kurbelwellenteil
- 7: Kolben
- 7a: Kolben
- 8: Kröpfung
- 9: Gehäuseteil
- 10: Gehäuseteil
- 11: Gehäuse
- 12: Drehachse
- 13: Drehachse
- 14: Schlitten
- 15: Aktor
- 16: Drehschlussverbindung
- 17: Exzenterarm
- 18: Abstand
- 19: Abstand
- 20: Drehachse
- 21: Anschlag
- 22: Drehachse
- 23: Hubzapfen
- 24: Drehachse
- 25: Lagerbuchse
- 26: Kammer
- 27: Kolben
- 28: Linearführung
- 29: Schwalbenschwanzverbindung
- 30: Laschenteil
- 31: Masseteil

## Patentansprüche

1. Brennkraftmaschine (1) bestehend aus mehreren Teileinheiten (2, 3) mit jeweils einem Kurbelwellenteil (5, 6), an dem jeweils zumindest ein Kolben (7, 7a) mittels eines Pleuels (4, 4a) auf einer Kröpfung (8) des Kurbelwellenteils (5, 6) aufgenommen ist, wobei zumindest eine erste Teileinheit (2) während des Betriebs der Brennkraftmaschine (1) permanent betrieben und zumindest eine weitere Teileinheit (3) abschaltbar ist, **dadurch gekennzeichnet, dass** die Kurbelwellenteile (5, 6) der zumindest einen ersten Teileinheit (2) und einer benachbarten, abschaltbaren zweiten Teileinheit (3) mit einander drehschlüssig verbunden und bezüglich ihrer Drehachsen (12, 13) derart gegeneinander verlagerbar sind, dass eine von dem Kurbelwellenteil (5) der ersten Teileinheit (2) in das Kurbelwellenteil (6) der zweiten Teileinheit (3) eingetragene Drehbewegung im Wesentlichen aufgehoben wird.

2. Brennkraftmaschine (1) nach Anspruch 1, **dadurch gekennzeichnet, dass** zwischen Kurbelwellenteilen (5, 6) der ersten und der zweiten Teileinheit (2, 3) ein abhängig von der Verlagerung der Kurbelwellenteile (5, 6) verlängerbarer Exzenterarm (17) wirksam ist.

3. Brennkraftmaschine (1) nach Anspruch 2, **dadurch gekennzeichnet, dass** der Exzenterarm (17) mittels einer Linearführung (28) verlängerbar ausgeführt ist.

4. Brennkraftmaschine (1) nach Anspruch 2 oder 3, **dadurch gekennzeichnet, dass** der Exzenterarm (17) an einem der Kurbelwellenteile (5) auf deren Drehachse (12) und an dem anderen Kurbelwellenteil (6) im Wesentlichen um einen einem Abstand (19) zwischen der Drehachse (13) des Kurbelwellenteils (6) und einer Drehachse (22) der Kröpfung (8) entsprechenden Abstand zu der Drehachse (13) des Kurbelwellenteils (6) versetzt und an einem der Kurbelwellenteile (5) fest und am anderen Kurbelwellenteil (6) verdrehbar angeordnet ist.

5. Brennkraftmaschine (1) nach einem der Ansprüche 2 bis 4, **dadurch gekennzeichnet, dass** die permanent betriebene Teileinheit (2) einen gegenüber einem Gehäuse (11) fest gelagerten Kurbelwellenteil (5) aufweist und der Kurbelwellenteil (6) der abschaltbaren Teileinheit (3) parallel zu der Drehachse (12) des Kurbelwellenteils (5) der permanent betriebenen Teileinheit (2) parallel verlagerbar ist, wobei der nicht verlagerbare Kurbelwellenteil (5) den Exzenterarm (17) aufnimmt und der verlagerbare Kurbelwellenteil (6) mittels eines an dem Exzenterarm (17) vorgesehenen, zur Drehachse (13) des verlagerbaren Kurbelwellenteils (6) radial um einen versetzten und abhängig von einer Verlagerung des verlagerbaren Kurbelwellenteils (6) abhängig radial gegenüber der Drehachse (12) des nicht verlagerbaren Kurbelwellenteils verlagerbaren Hubzapfens (23) mit dem nicht verlagerbaren Kurbelwellenteil (5) drehschlüssig verbunden ist.

6. Brennkraftmaschine (1) nach einem der Ansprüche 1 bis 5, **dadurch gekennzeichnet, dass** eine Teileinheit (3) gegenüber einer anderen Teileinheit (2) bezüglich ihrer Drehachsen (12, 13) mittels eines Aktors (15) parallel verlagerbar angeordnet ist.

7. Brennkraftmaschine (1) nach einem der Ansprüche 1 bis 6, **dadurch gekennzeichnet, dass** eine verlagerbare Teileinheit (3) auf einem gegenüber einem Gehäuse (11) mit der nicht verlagerbaren Teileinheit (2) begrenzt verlagerbar angeordneten Schlitten (14) untergebracht ist.

8. Brennkraftmaschine (1) nach einem der Ansprüche 1 bis 7, **dadurch gekennzeichnet, dass** der Exzenterarm (17) bei abgeschalteter Teileinheit (3) einen Schwerpunkt auβerhalb der Drehachse (12) deren Kurbelwellenteils (5) aufweist.

9. Brennkraftmaschine (1) nach einem der Ansprüche 1 bis 8, **dadurch gekennzeichnet, dass** die Kurbelwellenteile (5, 6) einer permanent angetriebenen und eines zugeschalteten Teileinheit (2, 3) spielfrei gegeneinander axial verspannt sind.

10. Brennkraftmaschine (1) nach einem der Ansprüche 7 bis 9, **dadurch gekennzeichnet, dass** bei zugeschalteter Teileinheit (3) Gehäuse (11) und Schlitten (14) gegeneinander spielfrei verspannt sind.

## Claims

1. Internal combustion engine (1) composed of multiple sub-units (2, 3) each having one crankshaft part (5, 6), with at least one piston (7, 7a) being held by means of a connecting rod (4, 4a) on a throw (8) of each crankshaft part (5, 6), wherein at least one first sub-unit (2) is operated permanently during the operation of the internal combustion engine (1) and at least one further sub-unit (3) is deactivatable, **characterized in that** the crankshaft parts (5, 6) of the at least one first sub-unit (2) and of an adjacent, deactivatable second sub-unit (3) are rotationally conjointly connected to one another and are displaceable relative to one another with regard to their axes of rotation (12, 13) such that a rotational movement introduced by the crankshaft part (5) of the first sub-unit (2) into the crankshaft part (6) of the second sub-unit (3) is substantially eliminated.

2. Internal combustion engine (1) according to Claim 1, **characterized in that** an eccentric arm (17) that can be elongated in a manner dependent on the displacement of the crankshaft parts (5, 6) acts between the crankshaft parts (5, 6) of the first and second sub-units (2, 3).

3. Internal combustion engine (1) according to Claim 2, **characterized in that** the eccentric arm (17) is designed such that it can be lengthened by means of a linear guide (28).

4. Internal combustion engine (1) according to Claim 2 or 3, **characterized in that** the eccentric arm (17) is arranged, on one of the crankshaft parts (5), on the axis of rotation (12) thereof and, on the other crankshaft part (6), so as to be offset from the axis of rotation (13) of the crankshaft part (6) by a distance corresponding to a distance (19) between the axis of rotation (13) of the crankshaft part (6) and an axis of rotation (22) of the throw (8), and is arranged fixedly on one of the crankshaft parts (5) and rotatably on the other crankshaft part (6).

5. Internal combustion engine (1) according to one of Claims 2 to 4, **characterized in that** the permanently operated sub-unit (2) has a crankshaft part (5) mounted fixedly with respect to a housing (11), and the crankshaft part (6) of the deactivatable sub-unit (3) can be displaced so as to be parallel to the axis of rotation (12) of the crankshaft part (5) of the permanently operated sub-unit (2), wherein the non-displaceable crankshaft part (5) holds the eccentric arm (17) and the displaceable crankshaft part (6) is connected rotationally conjointly to the non-displaceable crankshaft part (5) by means of a cranking pin (23) which is provided on the eccentric arm (17), is offset radially by a certain distance with respect to the axis of rotation (13) of the displaceable crankshaft part (6) and which is displaceable radially with respect to the axis of rotation (12) of the non-displaceable crankshaft part dependent on a displacement of the displaceable crankshaft part (6) .

6. Internal combustion engine (1) according to one of Claims 1 to 5, **characterized in that** one sub-unit (3) is arranged such that it can be displaced relative to another sub-unit (2), such that the axes of rotation (12, 13) thereof are parallel, by means of an actuator (15).

7. Internal combustion engine (1) according to one of Claims 1 to 6, **characterized in that** a displaceable sub-unit (3) is accommodated on a carriage (14) which is arranged so as to be displaceable to a limited extent relative to a housing (11) that has the non-displaceable sub-unit (2).

8. Internal combustion engine (1) according to one of Claims 1 to 7, **characterized in that**, when the sub-unit (3) is deactivated, the eccentric arm (17) has a centre of gravity outside the axis of rotation (12) of the crankshaft part (5) of said sub-unit.

9. Internal combustion engine (1) according to one of Claims 1 to 8, **characterized in that** the crankshaft parts (5, 6) of a permanently driven sub-unit (2) and of an activated sub-unit (3) are braced axially against one another without play.

10. Internal combustion engine (1) according to one of Claims 7 to 9, **characterized in that**, when the sub-unit (3) is activated, the housing (11) and carriage (14) are braced against one another without play.

## Revendications

1. Moteur à combustion interne (1) constitué de plusieurs unités partielles (2, 3) comprenant respectivement une partie de vilebrequin (5, 6) sur laquelle est reçu respectivement au moins un piston (7, 7a) au moyen d'une bielle (4, 4a) sur un coude (8) de la partie de vilebrequin (5, 6), au moins une première unité partielle (2) fonctionnant en permanence pendant le fonctionnement du moteur à combustion interne (1) et au moins une unité partielle supplémentaire (3) pouvant être déconnectée, **caractérisé en ce que** les parties de vilebrequin (5, 6) de l'au moins une première unité partielle (2) et d'une deuxième unité partielle (3) adjacente pouvant être déconnectée sont reliées les unes aux autres de manière solidaire en rotation et peuvent être déplacées les unes par rapport aux autres par rapport à leurs axes de rotation (12, 13) de telle sorte qu'un mouvement de rotation appliqué à la partie de vilebrequin (6) de la deuxième unité partielle (3) par la partie de vilebrequin (5) de la première unité partielle (2) soit essentiellement supprimé.

2. Moteur à combustion interne (1) selon la revendication 1, **caractérisé en ce qu'**un bras d'excentrique (17) pouvant être allongé en fonction du déplacement des parties de vilebrequin (5, 6) agit entre des parties de vilebrequin (5, 6) de la première et de la deuxième unité partielle (2, 3).

3. Moteur à combustion interne (1) selon la revendication 2, **caractérisé en ce que** le bras d'excentrique (17) est réalisé de manière à pouvoir être allongé au moyen d'un guide linéaire (28).

4. Moteur à combustion interne (1) selon la revendication 2 ou 3, **caractérisé en ce que** le bras d'excentrique (17) est disposé, sur l'une des parties de vilebrequin (5), sur son axe de rotation (12) et, sur l'autre partie de vilebrequin (6), essentiellement de manière décalée par rapport à l'axe de rotation (13) de la partie de vilebrequin (6) d'une distance correspondant à une distance (19) entre l'axe de rotation (13) de la partie de vilebrequin (6) et un axe de rotation (22) du coude (8) et disposé fixement sur l'une des parties de vilebrequin (5) et de manière rotative sur l'autre partie de vilebrequin (6).

5. Moteur à combustion interne (1) selon l'une quelconque des revendications 2 à 4, **caractérisé en ce que** l'unité partielle (2) fonctionnant en permanence comprend une partie de vilebrequin (5) montée fixement par rapport à un boîtier (11) et la partie de vilebrequin (6) de l'unité partielle (3) pouvant être déconnectée peut être déplacée parallèlement à l'axe de rotation (12) de la partie de vilebrequin (5) de l'unité partielle (2) fonctionnant en permanence, la partie de vilebrequin (5) ne pouvant pas être déplacée recevant le bras d'excentrique (17) et la partie de vilebrequin (6) pouvant être déplacée étant reliée de manière solidaire en rotation à la partie de vilebrequin (5) ne pouvant pas être déplacée au moyen d'un maneton de bielle (23) prévu sur le bras d'excentrique (17), décalé radialement d'une certaine distance par rapport à l'axe de rotation (13) de la partie de vilebrequin (6) pouvant être déplacée et pouvant être déplacé radialement par rapport à l'axe de rotation (12) de la partie de vilebrequin ne pouvant pas être déplacée en fonction d'un déplacement de la partie de vilebrequin (6) pouvant être déplacée.

6. Moteur à combustion interne (1) selon l'une quelconque des revendications 1 à 5, **caractérisé en ce qu'**une unité partielle (3) est disposée de manière à pouvoir être déplacée parallèlement par rapport à une autre unité partielle (2), par rapport à leurs axes de rotation (12, 13), au moyen d'un actionneur (15).

7. Moteur à combustion interne (1) selon l'une quelconque des revendications 1 à 6, **caractérisé en ce qu'**une unité partielle (3) pouvant être déplacée est placée sur un chariot (14) disposé de manière à pouvoir être déplacé de manière limitée par rapport à un boîtier (11) comprenant l'unité partielle (2) ne pouvant pas être déplacée.

8. Moteur à combustion interne (1) selon l'une quelconque des revendications 1 à 7, **caractérisé en ce que**, lorsque l'unité partielle (3) est déconnectée, le bras d'excentrique (17) présente un centre de gravité à l'extérieur de l'axe de rotation (12) de sa partie de vilebrequin (5).

9. Moteur à combustion interne (1) selon l'une quelconque des revendications 1 à 8, **caractérisé en ce que** les parties de vilebrequin (5, 6) d'une unité partielle entraînée en permanence et d'une unité partielle connectée (2, 3) sont serrées axialement les unes contre les autres sans jeu.

10. Moteur à combustion interne (1) selon l'une quelconque des revendications 7 à 9, **caractérisé en ce que**, lorsque l'unité partielle (3) est connectée, le boîtier (11) et le chariot (14) sont serrés sans jeu l'un contre l'autre.
